# EUROPÄISCHE PATENTSCHRIFT

(11) **EP 1 332 277 B1**
(45) Veröffentlichungstag und Bekanntmachung des Hinweises auf die Patenterteilung: **13.04.2005**
(21) Anmeldenummer: 01993748.1
(22) Anmeldetag: 06.11.2001
(51) Int. Cl.: F01N 3/023, B01D 46/24

(54) **VERFAHREN ZUR REINIGUNG EINES PARTIKELFILTERS**
METHOD FOR CLEANING A PARTICLE FILTER
PROCEDE DE NETTOYAGE D'UN FILTRE A PARTICULES

(30) Priorität: 07.11.2000 DE 10055210
(43) Veröffentlichungstag der Anmeldung: 06.08.2003
(73) Patentinhaber: DEUTZ Aktiengesellschaft, 51063 Köln (DE)
(72) Erfinder: MIEBACH, Rolf, 50321 Brühl (DE)
(86) Internationale Anmeldenummer: PCT/EP2001/012801
(87) Internationale Veröffentlichungsnummer: WO 2002/038921

(56) Entgegenhaltungen:
- EP-A- 0 019 635
- EP-A- 1 060 780
- DE-A- 4 313 132
- JP-A- 61 192 805

## Beschreibung

Die Erfindung betrifft ein Verfahren zur Reinigung eines Partikelfilters im Abgassystem einer Brennkraftmaschine, insbesondere einer selbstzündenden Brennkraftmaschine, wobei das Partikelfilter ein Filtergehäuse aufweist, in das vom Abgas durchströmbares Filtermaterial eingesetzt ist, wobei an dem Filtermaterial aus dem Abgas ausgeschiedene (Ruß)-Partikel und Aschen anhaften und wobei die entstandenen Aschen im Bedarfsfall mittels durch das Filtermaterial leitbare Flüssigkeit auswaschbar sind.

Ein derartiges Verfahren ist aus der DE 43 13 132 C2 bekannt. Der in diesem Dokument beschriebene Partikelfilter im Abgassystem eines Dieselmotors wird gereinigt, indem zunächst die in dem Filtermaterial abgesetzten Rußpartikel abgebrannt werden und anschließend das Filtermaterial mit einer Flüssigkeit, die insbesondere ein wässriges Lösungsmittel mit Zusätzen ist, gespült wird. Dabei erfolgt die Spülung im Gegenstrom zu dem Abgasstrom. Hierzu wird die wässrige Lösung entweder von einer Pumpe kontinuierlich gefördert oder aus einem gegenüber dem Partikelfilter geodätisch höher liegenden Flüssigkeitsreservoir entnommen. Die Reinigung erfolgt derart, dass zunächst das Filtermaterial durch Verschließen des Ablaufs für die wässrige Lösung vollständig geflutet wird, dann gewartet wird, bis sich die Asche aus dem Filtermaterial gelöst hat und schließlich durch Öffnen des Abflusses die wässrige Lösung mitsamt der gelösten Asche aus dem Filtermaterial entfernt wird. Abschließend kann das Filtermaterial mit Druckluft getrocknet werden.

Der Erfindung liegt die Aufgabe zugrunde, ein Verfahren zur Reinigung eines Partikelfilters von anorganischen Reststoffen anzugeben, das effektiv und einfach anwendbar ist.

Diese Aufgabe wird dadurch gelöst, dass das Filtermaterial abwechselnd mit Druck und hoher Strömungsgeschwindigkeit beaufschlagt wird. Durch dieses Verfahren werden die Aschen und auch zumindest teilweise die (Ruß)-Partikel wesentlich effektiver, nämlich schneller, vollständiger und schonender für das Filtermaterial aus diesem ausgewaschen als dies bisher möglich war. Hierbei ist es für das erfindungsgemäße Verfahren unerheblich, wie und wo die Aschen entstanden sind. Selbstverständlich können diese durch chemische Reaktionen von in dem Filtermaterial eingelagerten Stoffen entstanden sein, aber ebenso innerhalb der Brennkraftmaschine durch Reaktionen von im Brennstoff und im Schmieröl enthaltenen Stoffen gebildet worden sein. In einer ersten Variante wird das Filtermaterial mit einer Zweiphasenströmung der Flüssigkeit beaufschlagt. Die Flüssigkeit wird also in ihrer flüssigen Phase und ihrer gasförmigen Phase durch das Filtermaterial geleitet. Da - wie später ausgeführt wird - die Flüssigkeit ohnehin vorteilhaft bis in den Bereich des Siedepunktes erhitzt wird, stellt die Einstellung der gasförmigen und der flüssigen Phase der Flüssigkeit keinen erheblichen Aufwand dar. Die Einstellung der gasförmigen Phase kann beispielsweise in der Form geschehen, dass nach der Erhitzung der Flüssigkeit bis in den Bereich des Siedepunktes ein Teil der Flüssigkeit entnommen wird und beispielsweise in einem separaten Behälter oder Behälterteil in dessen dampfförmigen Zustand überführt wird. In einer zweiten Variante wird das Filtermaterial alternierend von einem Gas und der Flüssigkeit durchströmt. Hierbei wird in weiterer Ausgestaltung vorteilhaft als Gas Wasserdampf, Luft oder Abgas der beim Reinigungsvorgang laufenden Brennkraftmaschine genutzt. Selbstverständlich sind hier auch andere Gase verwendbar, hier haben sich aber die zuvor konkret genannten Gase wegen ihrer Verfügbarkeit bewährt. Beide Varianten sind folglich einfach anwendbar und der Partikelfilter braucht insbesondere nicht aus dem Abgasstrang ausgebaut zu werden.

In Weiterbildung der Erfindung wird als Flüssigkeit Leitungswasser benutzt. Soweit es erforderlich ist, werden dem Leitungswasser waschaktive und insbesondere umweltverträgliche Substanzen zugegeben. Dies kann durch Erzeugung einer entsprechenden Mischung in einem entsprechenden Vorratsbehälter oder aber auch durch dosierte Zugabe während des Durchleitens des Leitungswassers durch das Filtermaterial erfolgen.

In weiterer Ausgestaltung der Erfindung wird die Temperatur der Flüssigkeit während der Einwirkung auf das Filtermaterial auf ca. 60 bis 100°C eingestellt. Hierbei erfolgt die Einstellung der Temperatur insbesondere in Abhängigkeit der aktuellen Temperatur in dem Filtermaterial. Ist beispielsweise die Temperatur in dem Filtermaterial vor bzw. zu Beginn des Reinigungsvorgangs höher als 100°C, so wird die Flüssigkeit mit einer geringen Temperatur (beispielsweise 60°C) zur Kühlung des Filtermaterials eingebracht. Weist das Filtermaterial zu Beginn des Reinigungsvorgangs eine Temperatur von unter 100°C auf, kann die Flüssigkeit dampfförmig in das Filtermaterial eingebracht werden, um durch Kondensation innerhalb des Filtermaterials die für den Reinigungsvorgang günstige flüssige Phase zu erzeugen.

In Weiterbildung der Erfindung werden die Schwankungen von Druckund Strömungsgeschwindigkeit durch Pulsation des Gases und/oder durch pulsierende Einbringung der Flüssigkeit erzeugt. Dies kann beispielsweise durch getaktet betätigte Ventile in der bzw. den Zuführungsleitungen oder aber durch entsprechend getaktet betätigte Pumpen oder Verdichter erfolgen.

In Weiterbildung der Erfindung wird die Flüssigkeit und/oder das Gas in Gegenstrom zu dem Abgasstrom durch das Filtermaterial geleitet. Dies ist die bevorzugte Ausführungsform, wobei aber auch eine gleich gerichtete Strömungsrichtung möglich ist.

In weiterer Ausgestaltung der Erfindung können die rückgespülten (Ruß)-Partikel zusammen mit den Reinigungsstoffen durch eine dem Partikelfilter vorgeschaltete Reinigungsöffnung austreten. Dabei ist in weiterer Ausgestaltung die Brennkraftmaschine während dieses Reinigungsvorgangs in Betrieb, wobei die Abgase der Brennkraftmaschine ebenfalls durch die dem Partikelfilter vorgeschaltete Reinigungsöffnung ausströmen können. Diese Ausbildung wird bevorzugt während eines Werkstatt-Reinigungsverfahrens im eingebauten Zustand durchgeführt. Dabei wird durch diese Ausbildung verhindert, dass Wasser oder Ascheschlamm in die Brennkraftmaschine oder bis zu empfindlichen Sensoren im Abgassystem gerät. Dabei ist es auch denkbar, das Abgas bei diesem Prozess als den gasförmigen Stoff der Reinigungskombination zu verwenden.

In Weiterbildung der Erfindung wird die ausgewaschene Asche in einem nachgeschalteten Abscheider, beispielsweise in einem Flüssigkeitsabscheider aus der Flüssigkeit ausgeschieden und gesammelt. Die Flüssigkeit steht somit zumindest für mehrere Auswaschvorgänge zur Verfügung, während die Asche aus dem Flüssigkeitsabscheider entfernt und entsorgt wird.

Je nach Einsatz der Brennkraftmaschine und der Größe des Partikelfilters bzw. der Reinigungseinrichtung erfolgt die Reinigung im Rahmen eines Werkstattaufenthaltes oder bei normalem Betrieb oder einer Betriebsunterbrechung der Brennkraftmaschine vor Ort.

Weitere vorteilhafte Ausgestaltungen der Erfindung sind der Zeichnungsbeschreibung zu entnehmen, in der ein in Figur dargestelltes Beispiel näher beschrieben ist.

Die einzige Figur zeigt ein Partikelfiltergehäuse 1, in das das Filtermaterial 2 eingesetzt ist. Das Filtergehäuse 1 ist kreiszylinderförmig ausgebildet und weist kreisringförmige Endstücke 3a, 3b auf. In diese Endstücke 3a, 3b münden eine Abgaszufuhrleitung 4a und eine Abgasableitung 4b. Die Abgaszufuhrleitung 4a ist in geeigneter Weise mit der Brennkraftmaschine verbunden, während die Abgasableitung 4b in die Umgebung mündet. Selbstverständlich können in die Abgaszufuhrleitung 4a und die Abgasleitung 4b noch weitere Schalldämpfer und/oder Reinigungseinrichtungen oder Abgasumleitungen bzw. Abgaskurzschlussleitungen eingesetzt sein.

In dem Filtermaterial 2 werden während des Betriebs der Brennkraftmaschine (Ruß)-Partikel und Aschen aus dem Abgas ausgefiltert. Diese Partikel bestehen zum größten Teil aus Ruß und organischen Reststoffen. Für die kontinuierliche oder diskontinuierliche Beseitigung dieser Stoffe aus Partikelfiltern stehen verschiedenen Verfahren (sogenannte Regenerationsverfahren) zur Verfügung, die zeit- oder betriebsabhängig durchgeführt werden. Beispielsweise können die in dem Filtermaterial 2 angelagerten Partikel durch Verbrennen oder chemische Verfahren zumindest weitgehend in Aschen umgewandelt werden. Die von Brennkraftmaschinen emittierten Partikel enthalten jedoch auch anorganische Bestandteile, hauptsächlich Oxidationsprodukte metallorganischer Schmieröl- und Kraftstoffadditive sowie Verschleißprodukte. Diese Stoffe (Aschen) sind durch konventionelle Verfahren nicht zu beseitigen. Diese Aschen werden durch Auswaschen des Filtermaterials 2 entfernt. Hierzu wird das Filtermaterial zumindest mit einer Flüssigkeit durchströmt, die abwechselnd mit Druck und hoher Strömungsgeschwindigkeit durch das Filtermaterial 2 geleitet wird. Hierzu sind in die Endstücke 3a, 3b zumindest zwei weitere Anschlussstutzen 5a, 5b angeordnet, durch die die Flüssigkeit in das Filtergehäuse 1 eingeleitet und wieder abgeleitet wird. Dabei wird die Flüssigkeit im Gegenstrom zu dem Abgasstrom oder mit dem Abgasstrom durch das Filtergehäuse 1 geleitet. In ersten Fall kann in die Abgaszufuhrleitung 4a eine Rückschlagklappe 6 eingesetzt sein, die dann automatisch oder manuell betätigt schließt. In die Endstücke 3a, 3b können noch weitere Anschlussstutzen 7a, 7b eingelassen sein, durch die die Flüssigkeit in einem anderen Phasenzustand geleitet wird. Es ist aber auch vorgesehen, die in einem anderen Phasenzustand befindliche Flüssigkeit abwechselnd zu der in dem ersten Phasenzustand befindlichen Flüssigkeit durch die Anschlussstutzen 5a, 5b ein- und abzuleiten. Die Flüssigkeit ist normalerweise Wasser, dem gegebenenfalls waschaktive Substanzen zugefügt werden, wobei die Temperatur der Flüssigkeit während der Einwirkung auf das Filtermaterial 2 vorzugsweise gesteuert in Abhängigkeit von der Filtertemperatur bei 60 bis 100 Grad Celsius liegt.

## Patentansprüche

1. Verfahren zur Reinigung eines Partikelfilters im Abgassystem einer Brennkraftmaschine, insbesondere einer selbstzündenden Brennkraftmaschine, wobei das Partikelfilter ein Filtergehäuse aufweist, in das vom Abgas durchströmbares Filtermaterial eingesetzt ist, wobei an dem Filtermaterial aus dem Abgas ausgeschiedene (Ruß)-Partikel und Aschen anhaften und wobei die Aschen im Bedarfsfall mittels durch das Filtermaterial leitbare Flüssigkeit auswaschbar sind,
**dadurch gekennzeichnet, dass** das Filtermaterial (2) abwechselnd durch eine Zweiphasenströmung der Flüssigkeit mit Druck und hoher Strömungsgeschwindigkeit beaufschlagt wird.

2. Verfahren zur Reinigung eines Partikelfilters im Abgassystem einer Brennkraftmaschine, insbesondere einer selbstzündenden Brennkraftmaschine, wobei das Partikelfilter ein Filtergehäuse aufweist, in das vom Abgas durchströmbares Filtermaterial eingesetzt ist, wobei an dem Filtermaterial aus dem Abgas ausgeschiedene (Ruß)-Partikel und Aschen anhaften und wobei die Aschen im Bedarfsfall mittels durch das Filtermaterial leitbare Flüssigkeit auswaschbar sind,
**dadurch gekennzeichnet, dass** das Filtermaterial (2), durch alternierende Durchströmung von einem Gas und der Flüssigkeit mit Druck und hoher Strömungsgeschwindigkeit beaufschlagt wird.

3. Verfahren nach Anspruch 2,
**dadurch gekennzeichnet, dass** als Gas Wasserdampf, Luft oder das Abgas der beim Reinigungsvorgang laufenden Brennkraftmaschine genutzt wird.

4. Verfahren nach einem der vorherigen Ansprüche,
**dadurch gekennzeichnet, dass** als Flüssigkeit Leitungswasser genutzt wird.

5. Verfahren nach Anspruch 4,
**dadurch gekennzeichnet, dass** dem Leitungswasser waschaktive Substanzen beigefügt sind.

6. Verfahren nach Anspruch 4 oder 5,
**dadurch gekennzeichnet, dass** die Temperatur der Flüssigkeit während der Einwirkung auf das Filtermaterial (2) bei 60 bis 100°C liegt.

7. Verfahren nach einem der vorherigen Ansprüche,
**dadurch gekennzeichnet, dass** die Schwankungen von Druck und Strömungsgeschwindigkeit durch Pulsationen des Gasstroms und/oder durch pulsierende Einbringung der Flüssigkeit erzeugt werden.

8. Verfahren nach Anspruch 6,
**dadurch gekennzeichnet, dass** die Temperatur der Flüssigkeit insbesondere in Abhängigkeit der Temperatur in dem Filtermaterial (2) einstellbar ist.

9. Verfahren nach einem der vorherigen Ansprüche,
**dadurch gekennzeichnet, dass** die Flüssigkeit und/oder das Gas in Gegenstrom zu dem Abgasstrom durch das Filtermaterial (2) geleitet wird.

10. Verfahren nach Anspruch 9,
**dadurch gekennzeichnet, dass** die rückgespülten (Ruß)-Partikel zusammen mit den Reinigungsstoffen durch eine dem Partikelfilter vorgeschaltete Reinigungsöffnung austreten können.

11. Verfahren nach Anspruch 10,
**dadurch gekennzeichnet, dass** die Brennkraftmaschine beim Reinigungsvorgang in Betrieb ist, wobei die Abgase der Brennkraftmaschine ebenfalls durch die dem Partikelfilter vorgeschaltete Reinigungsöffnung ausströmen.

12. Verfahren nach einem der vorherigen Ansprüche,
**dadurch gekennzeichnet, dass** die ausgetriebene Asche in einem nachgeschalteten Abscheider aus der Flüssigkeit ausgeschieden und gesammelt wird.

13. Verfahren nach einem der vorherigen Ansprüche,
**dadurch gekennzeichnet, dass** die Reinigung im Rahmen eines Werkstattaufenthaltes erfolgt.

14. Verfahren nach einem der vorherigen Ansprüche,
**dadurch gekennzeichnet, dass** die Reinigung während des normalen Einsatzes der Brennkraftmaschine bei normalem Betrieb oder einer Betriebsunterbrechung erfolgt.

## Claims

1. Method for cleaning a particulate filter in the exhaust system of an internal combustion engine, in particular a compression-ignition internal combustion engine, the particulate filter having a filter housing, into which filter material through which the exhaust gas can flow is inserted, (carbon) particulates and ash which have been separated out of the exhaust gas adhering to the filter material, and it being possible for the ash to be washed out if necessary by means of liquid that can be passed through the filter material, **characterized in that** the filter material (2) is acted on alternately by a two-phase flow of the liquid under pressure and at a high flow velocity.

2. Method for cleaning a particulate filter in the exhaust system of an internal combustion engine, in particular a compression-ignition internal combustion engine, the particulate filter having a filter housing, into which filter material through which the exhaust gas can flow is inserted, (carbon) particulates and ash which have been separated out of the exhaust gas adhering to the filter material, and it being possible for the ash to be washed out if necessary by means of liquid that can be passed through the filter material, **characterized in that** the filter material (2) is acted on by an alternating flow through it of a gas and the liquid under pressure and at a high flow velocity.

3. Method according to Claim 2, **characterized in that** the gas used is steam, air or the exhaust gas from the internal combustion engine, which is still running during the cleaning operation.

4. Method according one of the preceding claims, **characterized in that** the liquid used is tap water.

5. Method according to Claim 4, **characterized in that** substances with a washing activity are added to the tap water.

6. Method according to Claim 4 or 5, **characterized in that** the temperature of the liquid while it acts on the filter material (2) is from 60 to 100°C.

7. Method according to one of the preceding claims, **characterized in that** the fluctuations in pressure and flow velocity are generated by pulsing the gas stream and/or by pulsed introduction of the liquid.

8. Method according to Claim 6, **characterized in that** the temperature of the liquid can be set in particular as a function of the temperature in the filter material (2).

9. Method according to one of the preceding claims, **characterized in that** the liquid and/or the gas is passed through the filter material (2) in countercurrent to the exhaust-gas stream.

10. Method according to Claim 9, **characterized in that** the back-flushed (carbon) particulates can escape together with the cleaning substances through a cleaning opening connected upstream of the particulate filter.

11. Method according to Claim 10, **characterized in that** the internal combustion engine is in operation during the cleaning operation, with the exhaust gases from the internal combustion engine likewise flowing out through the cleaning opening connected upstream of the particulate filter.

12. Method according to one of the preceding claims, **characterized in that** the expelled ash is separated out of the liquid in a downstream separator and collected.

13. Method according to one of the preceding claims, **characterized in that** the cleaning is carried out as part of maintenance work in a workshop.

14. Method according to one of the preceding claims, **characterized in that** the cleaning takes place during normal use of the internal combustion engine under normal operation or when operation is interrupted.

## Revendications

1. Procédé de nettoyage d'un filtre à particules dans le système de gaz d'échappement d'une machine à combustion interne et en particulier d'une machine à combustion interne à auto-allumage, le filtre à particules présentant un boîtier de filtration dans lequel est introduit le matériau de filtration que les gaz d'échappement peut traverser, les particules (de suie) et les cendres séparées des gaz d'échappement s'accrochant à ce matériau et les cendres pouvant, si besoin est, être évacuées au moyen d'un liquide qui peut être conduit à travers le matériau de filtration, **caractérisé en ce que** le matériau de filtration (2) est aspergé en alternance par un écoulement biphasique du liquide sous pression et à vitesse d'écoulement élevée.

2. Procédé de nettoyage d'un filtre à particules dans le système de gaz d'échappement d'une machine à combustion interne et en particulier d'une machine à combustion interne à auto-allumage, le filtre à particules présentant un boîtier de filtration dans lequel est introduit le matériau de filtration que les gaz d'échappement peuvent traverser, les particules (de suie) et les cendres séparées des gaz d'échappement s'accrochant à ce matériau et les cendres pouvant, si besoin est, être évacuées au moyen d'un liquide qui peut être conduit à travers le matériau de filtration, **caractérisé en ce que** le matériau de filtration (2) est aspergé sous pression et à vitesse d'écoulement élevée par écoulement alterné d'un gaz et du liquide.

3. Procédé selon la revendication 2, **caractérisé en ce que** le gaz utilisé lors de l'opération de nettoyage est de la vapeur d'eau, de l'air ou les gaz d'échappement de la machine à combustion interne en fonctionnement.

4. Procédé selon l'une des revendications précédentes, **caractérisé en ce que** le liquide utilisé est de l'eau de distribution.

5. Procédé selon la revendication 4, **caractérisé en ce que** l'on ajoute des substances détergentes à l'eau de distribution.

6. Procédé selon les revendications 4 ou 5, **caractérisé en ce que** lors de son action sur le matériau de filtration (2), le liquide se trouve à une température comprise entre 60 et 100 °C.

7. Procédé selon l'une des revendications précédentes, **caractérisé en ce que** les variations de pression et de vitesse d'écoulement sont produites par des à-coups de l'écoulement gazeux et/ou par l'apport du liquide par à-coups.

8. Procédé selon la revendication 6, **caractérisé en ce que** la température du liquide peut être régulée en particulier en fonction de la température du matériau de filtration (2).

9. Procédé selon l'une des revendications précédentes, **caractérisé en ce que** le liquide et/ou le gaz sont conduits à travers le matériau de filtration (2) dans le sens opposé à celui de l'écoulement des gaz d'échappement.

10. Procédé selon la revendication 9, **caractérisé en ce que** les particules (de suie) emportées et les substances de nettoyage peuvent sortir par une ouverture de nettoyage située en amont du filtre à particules.

11. Procédé selon la revendication 10, **caractérisé en ce que** lors de l'opération de nettoyage, la machine à combustion interne est en fonctionnement, ses gaz d'échappement sortant également par l'ouverture de nettoyage située en amont du filtre à particules.

12. Procédé selon l'une des revendications précédentes, **caractérisé en ce que** les cendres évacuées sont séparées du liquide et sont recueillies dans un séparateur situé en aval.

13. Procédé selon l'une des revendications précédentes, **caractérisé en ce que** le nettoyage a lieu dans le cadre d'un séjour à l'atelier.

14. Procédé selon l'une des revendications précédentes, **caractérisé en ce que** le nettoyage a lieu lors de l'utilisation normale de la machine à combustion interne, en fonctionnement normal ou lors d'une interruption de fonctionnement.
